# EUROPÄISCHE PATENTSCHRIFT

(11) **EP 0 119 652 B1**
(45) Veröffentlichungstag und Bekanntmachung des Hinweises auf die Patenterteilung: **16.07.1986**
(21) Anmeldenummer: 84200350.1
(22) Anmeldetag: 10.03.1984
(51) Int. Cl.: E04B 1/48, E01C 11/14, E02D 5/18, E02D 29/16

(54) **Verbindungs- und Druckverteilungselement für Betonbauteile**
Connection and stress repartition element for concrete parts
Elément de liaison et de répartition de pression pour éléments en béton

(30) Priorität: 16.03.1983 CH 1458/83
(43) Veröffentlichungstag der Anmeldung: 26.09.1984
(73) Patentinhaber: Witschi, Heinz, CH-3013 Bern (CH); Fankhauser, Peter, CH-3510 Konolfingen (CH)
(72) Erfinder: Witschi, Heinz, CH-3013 Bern (CH)
(74) Vertreter: Bovard, Fritz Albert

## Beschreibung

Die Erfindung geht aus von einem Verbindungs-und Druckverteilungselement für zwei in der gleichen Ebene nacheinander zu betonierenden Bauteile, die voneinander durch eine Fuge zu trennen sind, mit einer Hülse und einem in die Öffnung der Hülse verschiebbar einsteckbaren Dorn, wobei die Hülse zum Befestigen an einer Stirnschalung und zum Einlassen in den zuerst zu betonierenden Bauteil und der in das Hülsenloch eingesetzte Dorn zum Einlassen in den später zu betonierenden Bauteil bestimmt sind.

Solche Verbindungs- und Druckverteilungselemente werden zur Verbindung von Bauteilen des Hoch- oder Tiefbaus, wie Dachplatten, Bodenplatten, Decken, Wände, Stützen, Stützmauern, Autobahnen, verwendet, welche Bauteile in einer genau gleichen Ebene zu fixieren sind. Die durch ein solches Element verbundenen Bauteile sind dem Einfluss unterschiedlicher Temperaturen ausgesetzt, so dass sie in Richtung der Fuge ausdehnen und zusammenziehen.

Ein aus einem Dorn und einer Hülse bestehendes Element dieser Art ist in der europäischen Patentanmeldung 00 32105 beschrieben. Die Hülse ist mit einer Verstärkung und einer Befestigungsplatteversehen. Der in die Hülse passende Dorn ist ebenfalls mit einer Verstärkung versehen. Die Verstärkungen, die aussen kegelstumpfförmig oder zylindrisch ausgebildet sind, bestehen aus einem Epoxydharz. Die Befestigungsplatte weist vier Löcher auf, durch welche man die Befestigungsplatte beim Einbau an eine Stirnschalung des zuerst zu betonierenden Bauteiles befestigt. Der Dorn ist in der Öffnung der Hülse verschiebbar eingesetzt. Der Schwerpunkt der zwischen Dorn und Hülse auftretenden Schwerkräfte wird genau auf die Fuge zwischen den zuerst zu betonierenden und dem nachträglich zu betonierenden Bauteil verlegt.

Durch die Verstärkungen wird eine grössere Oberfläche erreicht als diejenige der durch die Verstärkungen überdeckten Abschnitte des Dornes bzw. der Hülse. Die Verstärkungen verteilen dank ihrer grösseren Oberflächen die auftretenden Kräfte über eine grössere Fläche im Beton. Die auf diese Weise erzeilte grössere Fläche vermag aber immer noch nicht die erheblichen Schwerkräfte vollständig aufzunehmen, so dass insbesondere die Dorne, die die Kräfte übertagen, aus Edelstahl hergestellt werden müssen. Auch die Anzahl der Elemente kann nicht auf ein solches Mass herabgesetzt werden, welches aus ökonomischen Gründen wünschenswert wäre.

In der US-PS 2,194,718 ist ein Verbindungs-und Lastübertragungselement für durch eine Fuge getrennte Betonabschnitte einer Bahn beschrieben. Das Verbindungs- und Belastungsübertragungselement besteht aus zwei DÜbeJstücken, deren jedes in einem der Bauteite eingeiassenwird. In die beiden Dübelstücke ist eine axial verlaufende Stange eingesetzt. Anstelle von zwei gleichen Dübelstücken und einer axial drinnen verlegten Stange kann die Stange mit einem der Dübelstücke einstückig sein. Die beiden Dübelstücke sind an der der Fuge zugekehrten Seite mit einem Stirnflansch und einem mit ihr einstückigen und zu ihr im rechten Winkel verlaufenden Tragflansch versehen.

Bei dieser Lösung ist es nachteilig, dass auf dem Dübelstück nur ein Stirnflansch mit dem zu ihm rechtwinklig verlaufenden Tragflansch vorgesehen ist. Die axial verlaufende Stange weist dann keine Verstärkung auf. Dadurch wird die Oberfläche des Elementes nur in beschränktem Umfange vergrössert.

Der im Patentanspruch 1 angegebenen Erfindung liegt die Aufgabe zugrunde, ein Verbindungs- und Druckverteilungselementzu schaffen, das so ausgerüstet ist, dass es eine viel grössere Oberfläche aufweist als die bekannten Elemente. Durch die bessere Verteilung der Kräfte soll auch die Anzahl solcher Elemente gegenüber dem Stand der Technik verkleinert werden. Auch die Herstellungskosten eines solchen Elementes sollen wesentlich niedriger sein als diejenigen der bekannten Elemente.

Diese Aufgabe wird erfindungsgemäss bei dem Verbindungs- und Druckverteilungselement nach dem Oberbegriff des Patentanspruches 1 durch die Merkmale der Kennzeichnung des Patentanspruches 1 gelöst.

Mit Vorteil ist jeder Bügel spiralförmig ausgebildet, wobei der äussere Endteil der Spirale ein Rechteck bildet und der innere Endteil der Spirale auf der Hülse bzw. dem Dorn aufgeschweisst ist.

Eine weitere Ausführungsform kann darin bestehen, dass jeder Bügel in Form eines Rechteckes in Armen einer stirnartigen Haltevorrichtung mit Nabe eingesetzt ist, welche Haltevorrichtung auf der Hülse bzw. dem Dorn fest aufgepresst ist.

Der Erfindungsgegenstand wird nachstehend anhand der Zeichnung beispielsweise nähererläutert.

Es zeigen
Fig. 1 eine perspektivische Ansicht des erfindungsgemässen Verbindungs- und Druckverteilungselementes mit einer Hülse und einem Dorn, welche beide mit jeweils zwei spiralförmig ausgebildeten Bügeln versehen sind,
Fig. 2 eine Ansicht teilweise im Schnitt der an einer Stirnschalung befestigten und im zuerst betonierten Bauteil eingelassenen Hülse,
Fig. 3 eine Ansicht der im zuerst betonierten Bauteil eingelassenen Hülse,vonwelchem Bauteil die Stirnschalung abgerissen wurde, und des in die Hülse eingeführten und im nachträglich betonierten Bauteil eingelassenen Dornes,
Fig. 4 eine Ansicht einer Ausführungsform des Elementes mit einer stirnartigen Haltevorrichtung,
Fig. 5 einen Schnitt entlang der Linie V-V der Fig. 4,
Fig. 6 einen Querschnitt des Dornes nach der Fig. 1,
Fig. 7 eine schematische Darstellung im Schnitt eines Kurvenabschnittes einer Autobahn mit den eingelassenen Elementen, und
Fig. 8 eine schematische Ansicht im Schnitt eines geradlinig verlaufenden Autobahnabschnittes und einer Stützmauer mit den eingelassenen Elementen.

Das in den Figuren dargestellte Element dient zur Verbindung von zwei in der gleichen Ebene nacheinander zu betonierenden Bauteile 10, 11, die voneinander durch eine Fuge 19 zu trennen sind, wie es insbesondere bei Autobahnen oder Flugplatzbahnen der Fall ist. Die in den Bauteilen eingelassenen Elemente ermöglichen das zwangslose Ausdehnen und Zusammenziehen der Bauteile, die unterschiedlichen Temperaturen ausgesetzt sind. Desweiteren dient das Element zur Verteilung der auftretenden Kräfte über eine grössere Fläche im Beton.

Das Verbindungs- und Druckverteilungselement besteht aus einer Hülse 1 und einem in die Öffnung 9 der Hülse 1 verschiebbar einsteckbaren Dorn 2. Die Hülse 1 ist zum Befestigen an einer Stirnschalung 18 für den zuerst zu betonierenden Bauteil 10 und zum Einlassen in diesen zuerst zu betonierenden Bauteil 10 bestimmt. Der in das Hülsenloch 9 eingesteckte Dorn 2 ist zum Einlassen in den später zu betonierenden Bauteil 11 bestimmt. Durch die unbehinderte Schiebebewegung des Dornes 2 in der Hülsenöffnung 9 können sich die beiden Betonbauteile 10, 11 nach dem Betonieren zwangslos ausdehnen und zusammenziehen.

Sowohl um die Hülse 1 als auch um den Dorn 2 herum und im Abstand von denselben sind jeweils mindestens zwei in sich geschlossene Bügel 3, 3' aus Armierungsstäben angeordnet. In der Ausführungsform nach den Fig. 1 bis 3 ist jeder Bügel 3 spiralförmig ausgebidet. Der äussere Endteil 3b der Spirale bildet ein Rechteck und der innere Endteil 3a der Spirale ist auf der Hülse 1 bzw. dem Dorn 2 aufgeschweisst. Der spiralförmige Bügel 3 bestehtz.B. aus Armierungsstahl eines Durchmessers von 6 bis 12 mm und kann an einem Automaten schnell in eine Spirale nach der Fig. 1 gewickelt werden. Der äussere Endteil 3b der Spirale wird auf dem überlappenden Mittelteil der Spirale aufgeschweisst. Damit entsteht ein in sich geschlossener Bügel eines rechteckigen Gebildes, der mit Abstand von der Hülse 1 bzw. dem Dorn 2 ortsfest angeordnet ist. Auf dem Automaten kann der Bügel rasch und präzise auf ein gewünschtes Mass hergestellt werden. Pro Stunde können ca. 500 Stück solcher spiralförmiger Bügel hergestellt werden.

Die rechteckige Form des Bügels 3 dient dazu, dass der Bügel 3 auf den Boden (z.B. Magerbetonschicht 20) auf einer seiner Längsseiten oder auf einer seiner kürzeren Seiten hochkant gelegt werden kann. Dadurch wird der Abstand der Hülse 1 bzw. des Dorns 2 vom Boden nach Wunsch geändert. Um eine noch präzisere Einstellung der Höhe der Hülse 1 vom Boden zu erzielen, werden jeweils mindestens zwei kreisförmige Distanzhalter 15 aus Kunststoff auf den äusseren Endteil 3b der Spirale des Bügels 3 der Hülse 1 aufgesetzt. Die Distanzhalter sind in verschiedenen Durchmessern auf dem Markt erhältlich.

Bei einer anderen Ausführungsform nach den Fig. 4 und 5 wird jeder Bügel 3', der die Form eines Rechteckes hat, in Armen 4a einer sternartigen Haltevorrichtung 4 mit Nabe 4b aus Kunststoff eingesetzt. Der Armierungsbügel 3' nach dieser Ausführungsform unterscheidet sich von dem Armierungsbügel 3 nach der Ausführungsform gemäss den Fig. 1 bis 3 dadurch, dass er nicht spiralförmig ausgebildet ist. Er weist die Form eines Rechteckes auf, wobei sich seine Endteile teilweise überlappen. In diesem Überlappungsbereich sind die Endteile miteinander verschweisst. Die Arme 4a und die Nabe 4b der Haltevorrichtung 4 sind gelocht, um durch die Löcher 6, das Eindringen der Betonmasse zu ermöglichen und somit eine bessere Haftverbindung zu erzielen.

Der Bügel 3' in Form des Rechteckes ist in Aussparungen 14 der Arme 4a eingesetzt. Die Haltevorrichtung 4 ist auf der Hülse 1 bzw. dem Dorn 2 fest aufgesetzt. Die Arme 4a der Haltevorrichtung 4 sind in ihren Endteilen mit jeweils einem Nagelloch 8 versehen, um das Aufnageln der auf der Hülse 1 aufgesetzten Haltevorrichtung 4 an der Stirnschalung 18 zu ermöglichen. Diese Ausführungsform wird bei kleineren Abmessungen des Elementes verwendet.

Auch hier können auf den Bügel 3' der Hülse 1 Distanzhalter 15 aufgesetzt werden, um die Höhe der Hülse 1 von dem Boden bzw. der Schalung nach Wunsch festlegen zu können.

Die Hülse istauf ihrem der Stirnschalung 18 zu verlegenden Ende aufgeschlitzt, wodurch mehrere Laschen 5 entstehen. Die Laschen 5 sind mit Nagellöchern 8 versehen, um das Aufnageln der Laschen 5 auf der Stirnschalung 18 für den zuerst zu betonierenden Bauteil 10 zu ermöglichen. Der Dorn 2, der durch die auftretenden Kräfte am höchsten belastet ist, ist bei den bekannten Elementen aus Edelstahl hergestellt; dies auch aus dem Grunde, um Korrosionswirkung zu vermeiden. Es wird nun vorgeschlagen, den Dorn 2 aus einem Kern 12 aus Baustahl herzustellen, auf welchen ein Mantelrohr 13 aus Edelstahl aufgepresst ist. Durch diese Massnahme wird eine beträchtliche Kostenersparung erzielt. Der Durchmesser des Dornes kann von 16 bis 40 mm variieren. Der Durchmesser des Dornes 2 muss dem Durchmesser der Öffnung 9 der Hülse 1 passend entsprechen.

Um das Eindringen des Betonbreis während der Betonierung des ersten Bauteiles 10 in die Hülse 1 zu vermeiden, ist die Hülse an dem der Stirnschalung 18 anliegenden Ende mit einem Kunststoffdeckel 16 versehen. Auf dem anderen Ende der Hülse 1 ist eine Kunststoffkappe 17 aufgesetzt.

Nach dem Aushärten des ersten Betonbauteiles 10 wird die Stirnschalung abgerissen und der Kunststoffdeckel 16 aus der Hülse 1 herausgenommen. Dann wird in die Öffnung 9 der Hülse 1 der Dorn 2 eingeführt, wobei der Abstand des Bügels 3, 3' von dem Bügel der Hülse 1 den gewünschten Abstand einnimmt und die Fuge 19 wird mit Isolationsmaterial ausgefüllt. Nach dem Aushärten des zweiten Betonbauteiles 11 ist die Verbindung hergestellt.

Das oben beschriebene Verbindungs- und Druckverteilungselement wird komplett in einer Fabrik hergestellt. Auf der Baustelle wird es nur in Höhe eingestellt und zusammengelegt werden. Die Montage ist sehr einfach. Die Bügel des Elementes liegen wie Dorne an ihren vorgegebenen Plätzen ohne jegliche Bewegung und die Hülse behält ihre horizontale Lage in der gewünschten Höhe bei. Die Hülse kann während der Montage der schweren Armierung nicht mehr nach unten geraten. Durch den im Abstand von der Hülse bzw. dem Dorn symmetrisch angeordneten Bügel wird eine bessere Verteilung des Druckes erreicht.

## Patentansprüche

1. Verbindungs- und Druckverteilungselement für zwei in der gleichen Ebene nacheinander zu betonierende Bauteile (10, 11), die voneinander durch eine Fuge (19) zu trennen sind, mit einer Hülse (1) und einem in die Öffnung (9) der Hülse (1) verschiebbar einsteckbaren Dorn (2), wobei die Hülse (1) zum Befestigen an einer Stirnschalung (18) und zum Einlassen in den zuerstzu betonierenden Bauteil (10) und der in das Hülsenloch (9) eingesetzte Dorn (2) zum Einlassen in den später zu betonierenden Bauteil (11) bestimmt sind, dadurch gekennzeichnet, dass sowohl um die Hülse (1) als auch um den Dorn (2) herum und im Abstand von denselben jeweils mindestens zwei in sich geschlossene Bügel (3,3') aus Armierungsstäben angeordnet sind, die unmittelbar oder mittelbar mit der Hülse (1) bzw. dem Dorn (2) fest verbunden sind.

2. Element nach Patentanspruch 1, dadurch gekennzeichnet, dass jeder Bügel (3) spiralförmig ausgebildet ist, wobei der äussere Endteil (3b) der Spirale ein Rechteck bildet und der innere Endteil (3a) der Spirale auf der Hülse (1 ) bzw. dem Dorn (2) aufgeschweisst ist.

3. Element nach Patentanspruch 1, dadurch gekennzeichnet, dass jeder Bügel (3') in Form eines Rechteckes in Armen (4a) einer sternartigen Haltevorrichtung (4) mit Nabe (4b) eingesetzt ist, welche Haltevorrichtung auf der Hülse (1) bzw. den Dorn (2) fest aufgepresst ist.

4. Element nach Patentanspruch 1, dadurch gekennzeichnet, dass an einem Ende der Hülse (1 ) Laschen (5) vorgesehen sind, die senkrecht zur Längsachse (X) der Hülse (1) verlaufen und zum Aufnageln auf die Stirnschalung (18) für den zuerst zu betonierenden Bauteil (10) bestimmt sind.

5. Element nach Patentanspruch 3, dadurch gekennzeichnet, dass die Arme (4a) und die Nabe (4b) der Haltevorrichtung (4) gelocht sind und die Arme (4a) in ihren Endteilen jeweils ein Nagelloch (8) aufweisen.

6. Element nach Patentanspruch 1, dadurch gekennzeichnet, dass der Dorn (2) aus einem Kern (12) aus Baustahl und einem Mantelrohr (13) aus Edelstahl besteht, welches auf den Kern (12) fest aufgepresst ist.

## Claims

1. Connecting and pressure-distributing element for two structural components (10,11) to be concreted in succession in the same plane and to be separated from one another by a joint (19), having a socket (1) and a gudgeon (2) slidingly insertable into the opening (9) of the socket (1), the socket (1) being intended for fastening to a frontal shuttering (18) and for embedding in the structural component (10) to be concreted first, and the gudgeon (2) inserted in the socket hole (9) being intended for embedding in the structural component (11) to be concreted later, characterized in that round about the socket (1 ) as well as about the gudgeon (2) and spaced from these, at least two closed loops (3,3') respectively, made of reinforcing rods, are disposed, which loops are directly or indirectly fixed to the socket (1 ) and to the gudgeon (2), respectively.

2. Element according to patent claim 1, characterized in that each loop (3) is formed spirally, the outer end portion (3b) of the spiral forming a rectangle and the inner end portion (3a) of the spiral being welded on the socket (1) and on the gudgeon (2), respectively.

3. Element according to patent claim 1, characterized in that each loop (3') in the shape of a rectangle is inserted in arms (4a) of a star-like holding device (4) with hub (4b), which holding device is tightly pressed on the socket (1) and on the gudgeon (2), respectively.

4. Element according to patent claim 1, characterized in that there are provided at one end of the socket (1) tongues (5) which run perpendicular to the longitudinal axis (X) of the socket (1) and are intended for nailing onto the frontal shuttering (18) for the structural component (10) to be concreted first.

5. Element according to patent claim 3, characterized in that the arms (4a) and the hub (4b) of the holding device (4) are perforated, and the arms (4a) each have a nail hole (8) in their end portions.

6. Element according to patent claim 1, characterized in that the gudgeon (2) is made of a core (12) of structural steel and a jacket tube (13) of high-grade steel which is tightly pressed onto the core (12).

## Revendications

1. Elément de liaison et de distribution de pression, pour le bétonnage de deux pièces de construction (10, 11 ) situées dans le même plan, réalisées successivement et présentant entre elles un joint (19) de séparation, comprenant un manchon (1 ) et un mandrin (2) susceptible d'être engagé à coulissement dans l'âme (9) du manchon (1), et dont le manchon (1 ) est destiné à être fixé à une paroi de coffrage frontale (18) et noyé dans la pièce (10) dont le bétonnage se fait en premier lieu, le mandrin (2) étant engagé dans l'âme (9) du manchon (1) et destiné à être noyé dans la pièce (11) à bétonner ultérieurement,
caractérisé en ce qu'au moins deux étriers (3, 3') en fers d'armage fermés sur eux-mêmes sont disposés autour du manchon (1 ) de même qu'autour du mandrin (2), ces étriers s'étendant à distance du mandrin (2) ou du manchon (1 ) et étant reliés rigidement, directement ou indirectement avec la pièce qu'ils entourent.

2. Elément selon la revendication 1, caractérisé en ce que chaque étrier (3) a la forme d'unespirale, dont la spire extérieure (3b) est rectangulaire et la spire intérieure (3a) est soudée sur le manchon (1 ) ou sur le mandrin (2).

3. Elément selon la revendication 1, caractérisé en ce que chaque étrier (3') a la forme d'un rectangle et est engagé dans les bras (4a) d'un dispositif de retenue (4) en forme d'étoile ayant un moyeu (4b) chassé sur le manchon (1 ) ou sur le mandrin (2).

4. Elément selon la revendication 1, caractérisé en ce que des pattes de liaison (5) s'étendentà une extrémité du manchon (1 ), perpendiculairement à l'axe longitudinal (X) du manchon (1) et sont agencées de manière à pouvoir être clouées sur la paroi de coffrage frontale (18) de la pièce (10) à bétonner en premier lieu.

5. Elément selon la revendication 3, caractérisé en ce que les bras (4a) et le moyeu (4b) du dispositif de retenue (4) présentent des trous et en ce qu'un trou de clouage (8) est en outre prévu à l'extrémité de chacun des bras.

6. Elément selon la revendication 1, caractérisé en ce que le mandrin (2) se compose d'un noyau (12) en acier de construction et d'une enveloppe (13) en acier allié, l'enveloppe étant pressée rigidement sur le noyau.
